# EUROPÄISCHE PATENTSCHRIFT

(11) **EP 1 719 577 B1**
(45) Veröffentlichungstag und Bekanntmachung des Hinweises auf die Patenterteilung: **31.12.2008**
(21) Anmeldenummer: 06009031.3
(22) Anmeldetag: 02.05.2006
(51) Int. Cl.: B01F 15/00, B01F 11/00, B23Q 7/04

(54) **Halteeinrichtung für einen Behälter und Verfahren zur Anwendung**
Holding device for a container and method of using same
Dispositif de retenue pour un conteneur et procédé d'utilisation

(30) Priorität: 02.05.2005 DE 102005020395
(43) Veröffentlichungstag der Anmeldung: 08.11.2006
(73) Patentinhaber: Glatt Systemtechnik GmbH, 01277 Dresden (DE)
(72) Erfinder: Pritzke, Heinz, 01309 Dresden (DE); Köhler, Reginald, 01139 Dresden (DE); Schwaar, Christian, 01728 Bannewitz-OT Possendorf (DE)
(74) Vertreter: Pätzelt, Peter

(56) Entgegenhaltungen:
- WO-A-03/028873
- WO-A-20/06006029
- FA. GLATT GMBH, DRESDEN: "Produkte-Handling"[Online] Oktober 2004 (2004-10), Seiten 1-24, XP002439014 Gefunden im Internet: URL:http://www.glatt.com/e/16_downloads/pd f/handling_d.pdf> [gefunden am 2007-06-22]
- J. ENGELSMANN AG, LUDWIGSHAFEN/RHEIN: "Freifallmischer - Containermischer CM"[Online] Seiten 1-2, XP002439015 Gefunden im Internet: URL:http://www.engelsmann.de/d/mischtechni k/Engelsmann_Containermischer.pdf> [gefunden am 2007-06-25]
- KLEIN K. O.: "Moderne Schüttgut- Technologie: Gemischtes Doppel - Anlage mit zwei simultan arbeitenden Container- Mischern"[Online] Seiten 1-5, XP002439016 Gefunden im Internet: URL:http://www.engelsmann.de/d/aktuelles/V eroeffentlichung_11_2004_Gemischtes_Doppel .pdf> [gefunden am 2007-06-25]

## Beschreibung

Die Erfindung betrifft eine Halteeinrichtung für einen Behälter an einem Mischer nach dem Oberbegriff des Anspruchs 1. weiterhin betrifft die Erfindung ein Verfahren zur Anwendung der Halteeinrichtung nach Anspruch 6. Derartige Halteeinrichtungen werden insbesondere in der pharmazeutischen und chemischen Industrie eingesetzt, um verschiedene eingefüllte Produkte innerhalb des Behälters, insbesondere eines Containers, zu mischen. Dabei wird eine Achse des Behälters zur Drehachse um einen Winkel zwischen mehr als 0 Grad und 45 Grad versetzt angeordnet, wodurch es zu einer stochastischen Umwälzung des Mischgutes kommt.

Die erfindungsgemäße Halteeinrichtung kann in vorteilhafter weise auch zur sicheren und rutschfesten Halterung sonstiger Behältnisse oder Güter eingesetzt werden. Z.B. bei Transportaufgaben oder allgemeinen technologisch bedingten Handlings von Behältnissen oder Gütern, die bewegt oder gekippt werden sollen.

Nach dem Stand der Technik sind verschiedene Halteeinrichtungen bekannt, wobei Halteeinrichtungen für größere Behälter sehr kompakt ausgeführt werden müssen. Bei einem bekannten Mischer der Firma Glatt GmbH, Dresden "Containermischer CM 1000" (siehe XP 002439014: Prospekt Produkte-Handling 7141_027-Oktober 2004-DE-1.500, Seite 13) wird der Behälter in einen stabilen Rahmen allseitig verspannt und um eine Achse gedreht. Der Mischer wirkt als Freifallmischer mit einer stochastischen Mischbewegung. Nachteilig ist das Erfordernis einer zusätzlichen Sicherung des Containers innerhalb des Mischers gegen verrutschen, was manuellen Aufwand erfordert.

Der Erfindung liegt als Aufgabe zugrunde, eine Halteeinrichtung für einen Behälter an einem Mischer anzugeben, die eine sichere rutschfeste Halterung des Behälters gewährleistet und mit der der Handlingprozess des Behälters automatisiert werden kann. Weiterhin soll ein verfahren zur Anwendung der Halteeinrichtung angegeben werden.

Die Erfindung löst die Aufgabe für die Halteeinrichtung durch die im Anspruch 1 angegebenen Merkmale. Die Aufgabe für die Anwendung der Halteeinrichtung wird durch die im Anspruch 6 angegebenen Merkmale gelöst. Vorteilhafte Weiterbildungen der Erfindung sind in den unteransprüchen gekennzeichnet und werden nachstehend zusammen mit der Beschreibung der bevorzugten Ausführung der Erfindung, einschließlich der Zeichnung, näher dargestellt.

Der Kern der Erfindung besteht darin, dass die Halteeinrichtung mindestens eine Druckeinrichtung aufweist, mit der der Behälter nach dem Einsetzen in die Halteeinrichtung verfahrensgemäß gegen mindestens einen Anschlag an der Halteeinrichtung gedrückt werden kann. Der Behälter kann dadurch vor dem Wirken der Spannvorrichtung in seiner räumlichen Lage fixiert werden. Damit wird jedes unerwünschtes Verrutschen oder Verschieben während des Mischens, d.h. während der Rotation des Behälters, vermieden. Weiterhin können allseitige manuell zu betätigende Halterungsbügel nach dem Stand der Technik entfallen.

Die Druckeinrichtung kann in der Praxis, in Abhängigkeit der Größe des Behälters, mehrere Druckelemente, z.B. pneumatisch betätigte Stößel aufweisen. Diese Druckelemente können in einer Richtung oder entsprechend Anspruch 2 auch in zwei Richtungen, die im Wesentlichen senkrecht zueinander stehen sollten, wirken.

Bei Sonderausführungen können die Druckrichtungen auch von der Senkrechten zueinander abweichen, wenn dadurch der spezifische Behälter besser gehaltert werden kann. Die Druckelemente können auch mit hydraulischen, elektrischen oder Hybrid-Antriebselementen ausgerüstet sein.

Der erfindungsgemäße Anschlag an der Halteeinrichtung kann an beliebiger Stelle vorgesehen sein. Bei parallelen Tragleisten wird bevorzugt je ein Anschlag an jedem der Enden der beiden parallelen Tragleisten vorgesehen.

Die Erfindung wird nachstehend an einem Ausführungsbeispiel näher erläutert. Zugehörig zeigt Figur 1 die Draufsicht auf eine erfindungsgemäße Halteeinrichtung mit einem eingesetzten Behälter an einem Rotations-Mischer. Figur 2 zeigt die Ansicht A in Figur 1.

### Ausführungsbeispiel

Die erfindungsgemäße Halteeinrichtung 1 befindet sich beispielhaft an einem Rotations-Mischer, der in seiner Gesamtheit in der zeichnung nicht dargestellt ist. Dabei erfolgt die Verbindung mit dem Antrieb des Rotations-Mischers über den Flansch 2 derart, dass die Halteeinrichtung 1 beim Mischen um die Achse 3 rotiert. Die Halteeinrichtung 1 besteht im wesentlichen aus einer Traverse 4, an der der Flansch 2 sowie rechtwinklig zwei parallele Tragarme 5 und 6 angreifen. Die Traverse 4 und die zwei parallelen Tragarme 5 und 6 bilden somit ein nach einer Seite offenes U.

An den Innenseiten der Tragarme 5 und 6 sind Tragleisten 8 und 9 vorgesehen. Diese Tragleisten 8 und 9 sind so ausgebildet, dass ein passend zugeordneter Behälter 10, z.B. ein Transportcontainer, mit radial äußeren Halteleisten 11 von oben auf die Tragleisten 8 und 9 aufgesetzt werden kann. Zur Positionierung befinden sich oberhalb und außen an den Tragleisten 8 und 9 mehrere Führungselemente 12, die den Behälter 10 beim Einsetzen in die Halteeinrichtung 1 in eine zentrische Position zwingen.

Weiter befinden sich an der Halteeinrichtung 1 an den beiden Tragarmen 5 und 6 pneumatische Spannvorrichtungen 13 mit Spannbacken 16, die beim Verspannen des Behälters 10 innerhalb der Haltevorrichtung 1 mit schrägen Flächen an die oberen Kanten der radial äußeren Halteleisten 11 angreifen und die Halteleisten 11 auf die Tragleisten 8 und 9 pressen. Danach ist der Behälter 10 in der Halteeinrichtung 1 verspannt und gehaltert. Derart ausgebildete Haltevorrichtungen entsprechen den bekannten Lösungen des Standes der Technik.

Problematisch ist bei derartigen Lösungen, dass die Positionierung immer nur im Rahmen möglicher Toleranzen erfolgen kann. Wenn die Halteeinrichtung 1 mit dem Behälter 10 rotiert, kann es insbesondere bei großen und schweren Behältern dazu kommen, dass der Behälter während der Rotation trotz der Spannvorrichtungen 13 innerhalb der Halteeinrichtung 1 verrutscht und die gesamte Einrichtung in unerwünschter weise belastet wird.

Bei der erfindungsgemäßen Lösung sind zusätzlich an der Traverse 4 drei pneumatische Druckeinrichtungen 14 sowie an den Enden der Tragarme 5 und 6 je ein Anschlag 15 vorgesehen. Mit den pneumatischen Druckeinrichtungen 14 kann der Behälter 10 über die radial äußeren Halteleisten 11 gegen die Anschläge 15 gedrückt werden. Dadurch sitzt der Behälter 10 auch bei möglichen Toleranzen fest in einer Endposition.

An den Spannvorrichtungen 13 sind im Ausführungsbeispiel schaltbare kraftschlüssig wirkende Feststelleinheiten 7 vorgesehen. Damit wird auch bei Druckabfall in den Zylindern der Spannvorrichtungen 13 gesichert, dass die Lage der Spannbacken 16 unverändert bleibt. Weiterhin ist an einer der spannvorrichtungen 13 ein formschlüssig wirkender, pneumatisch entriegelbarer und stellungsüberwachter Sicherungsbolzen 17 angeordnet, mit dem gesichert wird, dass auch beim völligen versagen aller Spannvorrichtungen 13 der Behälter 10 nicht aus der Halteeinrichtung 1 fallen kann.

Entsprechend der verfahrensgemäßen Anwendung der Halteeinrichtung 1 wird der Behälter 10 von der offenen Seite und von oben in die Halteeinrichtung 1 auf die Tragleisten 8 und 9 aufgesetzt. Dabei erfolgt gleichzeitig durch die Führungselemente 12 eine Zentrierung der Position des Behälters 10 innerhalb der Halteeinrichtung 1. Danach wird der Behälter 10 durch die pneumatischen Druckeinrichtungen 14 gegen die Anschläge 15 gepresst und in eine endgültige feste Position gebracht. In der Folge werden die Spannvorrichtungen 13 aktiviert und die Spannbacken 16 pressen die Halteleisten 11 auf die Tragleisten 8 und 9. Dabei wirken die Kraftkomponenten der unter einem Winkel von 45 Grad angeordneten Spannbacken 16 zusätzlich zentrierend.

Beim Mischvorgang durch Drehen des Behälters 10 um die Achse 3 ist dieser rutschfest in der Halteeinrichtung 1 arretiert und auch größere umwälzende Massen von Mischgut, einschließlich der Behältermasse, führen nicht zur Lageveränderung des Behälters 10 innerhalb der Halteeinrichtung 1.

In der Praxis ist es vorteilhaft, die Spannvorrichtungen 13 und die pneumatischen Druckeinrichtungen 14 während des gesamten Mischvorganges unter Druck zu belassen.

## Patentansprüche

1. Halteeinrichtung (1) für einen Behälter (10) an einem Mischer mit Tragleisten (8, 9), auf denen äußere Halteleisten (11) am Behälter (10) nach dem Einsetzen des Behälters (10) in die Halteeinrichtung (1) aufliegen, und mindestens einer Spannvorrichtung (13) zum Verspannen der Halteleisten (11) mit den Tragleisten (8, 9), **dadurch gekennzeichnet, dass** mindestens eine Druckeinrichtung (14) vorhanden ist, die geeignet ist, den Behälter (10) über die Halteleisten (11) gegen mindestens einen Anschlag (15) innerhalb der Halteeinrichtung zu drücken.

2. Halteeinrichtung (1) nach Anspruch 1, **dadurch gekennzeichnet, dass** mindestens zwei Druckeinrichtungen vorhanden sind, deren Druckachsen senkrecht zueinander stehen.

3. Halteeinrichtung (1) nach Anspruch 1 oder 2, **dadurch gekennzeichnet, dass** je ein Anschlag (15) an jedem der Enden der Tragleisten (8, 9) vorhanden sind.

4. Halteeinrichtung (1) nach einem der Ansprüche 1 bis 3, **dadurch gekennzeichnet, dass** oberhalb und außen an den Tragleisten (8, 9) mehrere Führungselemente (12) zur horizontalen Positionierung der Halteleisten (11) innerhalb der Halteeinrichtung (1) vorhanden sind.

5. Halteeinrichtung (1) nach einem der Ansprüche 1 bis 4, **dadurch gekennzeichnet, dass** die Spannvorrichtung (13) eine schaltbare kraftschlüssig wirkende Feststelleinheit (7) und/oder einen formschlüssig wirkenden, pneumatisch entriegelbaren und stellungsüberwachten Sicherungsbolzen (17) aufweist.

6. Verfahren zur Anwendung einer Halteeinrichtung (1) nach einem der Ansprüche 1 bis 5, bei dem der Behälter (10) von der offenen Seite und von oben in die Halteeinrichtung (1) auf die Tragleisten (8, 9) aufgesetzt und gegebenenfalls durch die Führungselemente (12) positioniert wird, **dadurch gekennzeichnet, dass** in der Folge zuerst der Behälter (10) mittels der Druckeinrichtung (14) über die Halteleisten (11) an den Anschlag (15) gedrückt wird und dass erst danach mittels der Spannvorrichtung (13) die Halteleisten (11) mit den Tragleisten (8, 9) verspannt werden.

7. Verfahren nach Anspruch 6, **dadurch gekennzeichnet, dass** beim Vorhandensein mehrerer Druckeinrichtungen mit unterschiedlicher Druckrichtung diese nacheinander eingesetzt werden.

8. Verfahren nach Anspruch 6 oder 7, **dadurch gekennzeichnet, dass** die Druckeinrichtung (14) auch nach dem Wirken der Spanneinrichtung (13) unter Druck belassen wird.

## Claims

1. Holding device (1) for a container (10) on a mixer, with supporting ledges (8, 9) on which outer holding ledges (11) on the container (10) rest after the container (10) is inserted into the holding device (1), and with at least one clamping apparatus (13) for clamping the holding ledges (11) to the supporting ledges (8, 9), **characterized in that** there is at least one pressure device (14) which is suitable for pressing the container (10) via the holding ledges (11) against at least one stop (15) within the holding device.

2. Holding device (1) according to Claim 1, **characterized in that** there are at least two pressure devices, the pressure axes of which are perpendicular to each other.

3. Holding device (1) according to Claim 1 or 2, **characterized in that** there is a respective stop (15) at each of the ends of the supporting ledges (8, 9).

4. Holding device (1) according to one of Claims 1 to 3, **characterized in that** there is a plurality of guide elements (12) above and on the outside of the supporting ledges (8, 9) for the horizontal positioning of the holding ledges (11) within the holding device (1).

5. Holding device (1) according to one of Claims 1 to 4, **characterized in that** the clamping apparatus (13) has a switchable fixing unit (7) acting in a frictional manner and/or a securing bolt (17) which acts in an interlocking manner, can be released pneumatically and the position of which is monitored.

6. Method of using a holding device (1) according to one of Claims 1 to 5, in which the container (10) is placed from the open side and from above into the holding device (1) onto the supporting ledges (8, 9) and, if appropriate, is positioned by the guide elements (12), **characterized in that**, in sequence, first of all the container (10) is pressed onto the stop (15) via the holding ledges (11) by means of the pressure device (14), and **in that** only then are the holding ledges (11) clamped to the supporting ledges (8, 9) by means of the clamping apparatus (13).

7. Method according to Claim 6, **characterized in that** when a plurality of pressure devices having a different pressure direction is present, said pressure devices are inserted successively.

8. Method according to Claim 6 or 7, **characterized in that** the pressure device (14) is left under pressure even after the action of the clamping apparatus (13).

## Revendications

1. Dispositif de retenue (1) d'un conteneur (10) sur un mélangeur, comprenant des barres de support (8, 9), sur lesquelles reposent des barres de retenue extérieures (11) sur le conteneur (10) après l'insertion du conteneur (10) dans le dispositif de retenue (1), et au moins un dispositif de serrage (13) pour serrer les barres de retenue (11) avec les barres de support (8, 9), **caractérisé en ce qu'**au moins un dispositif de pression (14) est prévu, lequel est approprié pour presser le conteneur (10) par le biais des barres de retenue (11) contre au moins une butée (15) à l'intérieur du dispositif de retenue.

2. Dispositif de retenue (1) selon la revendication 1, **caractérisé en ce qu'**au moins deux dispositifs de pression sont prévus, dont les axes de pression sont perpendiculaires l'un à l'autre.

3. Dispositif de retenue (1) selon la revendication 1 ou 2, **caractérisé en ce qu'**une butée (15) respective est prévue à chacune des extrémités des barres de support (8, 9).

4. Dispositif de retenue (1) selon l'une quelconque des revendications 1 à 3, **caractérisé en ce que** plusieurs éléments de guidage (12) sont prévus au-dessus et à l'extérieur sur les barres de support (8, 9) pour le positionnement horizontal des barres de retenue (11) à l'intérieur du dispositif de retenue (1).

5. Dispositif de retenue (1) selon l'une quelconque des revendications 1 à 4, **caractérisé en ce que** le dispositif de serrage (13) présente une unité de fixation (7) commutable agissant par engagement par force, et/ou un boulon de fixation (17) agissant par engagement par coopération de forme, pouvant être déverrouillé pneumatiquement, et dont la position est contrôlable.

6. Procédé pour utiliser un dispositif de retenue (1) selon l'une quelconque des revendications 1 à 5, dans lequel le conteneur (10) est posé depuis le côté ouvert et par le haut dans le dispositif de retenue (1) sur les barres de support (8, 9), et est éventuellement positionné par les éléments de guidage (12), **caractérisé en ce que** successivement, d'abord le conteneur (10) est pressé au moyen du dispositif de pression (14) par le biais des barres de retenue (11) contre la butée (15) ensuite seulement, les barres de retenue (11) sont serrées au moyen du dispositif de serrage (13) avec les barres de support (8, 9).

7. Procédé selon la revendication 6, **caractérisé en ce qu'**en présence de plusieurs dispositifs de pression ayant des directions de pression différentes, on utilise ces dispositifs les uns après les autres.

8. Procédé selon la revendication 6 ou 7, **caractérisé en ce que** le dispositif de pression (14) peut aussi être laissé sous pression après l'actionnement du dispositif de serrage (13).
